# EUROPÄISCHE PATENTSCHRIFT

(11) **EP 1 741 526 B1**
(45) Veröffentlichungstag und Bekanntmachung des Hinweises auf die Patenterteilung: **17.11.2010**
(21) Anmeldenummer: 06012582.0
(22) Anmeldetag: 20.06.2006
(51) Int. Cl.: B26F 1/36

(54) **Papierlocher**
paper punch
Perforateur

(30) Priorität: 05.07.2005 DE 102005031699
(43) Veröffentlichungstag der Anmeldung: 10.01.2007
(73) Patentinhaber: Esselte Leitz GmbH & Co. KG, 70469 Stuttgart (DE)
(72) Erfinder: Wilhelm, Mario, 70469 Stuttgart (DE)
(74) Vertreter: Wolf, Eckhard

(56) Entgegenhaltungen:
- EP-A- 0 540 828
- EP-A2- 1 332 848
- DE-A1- 3 819 350
- US-A- 2 415 539

## Beschreibung

Die Erfindung betrifft ein Lochsegment für einen Papierlocher gemäß Oberbegriff des Anspruchs 1 sowie einen Papierlocher gemäß Oberbegriff des Anspruchs 15.

Große Papierlocher weisen eine am Locherunterteil gelagerte Befestigungsstange auf, auf der mehrere, in der Regel vier Lochsegmente angebracht sind, vgl. z.B. EP 0 540 828 A1 aus der die Merkmale des Oberbegriffs des Anspruch 1 bekannt sind. Die Lochsegmente weisen jeweils einen Grundkörper auf, durch den ein Führungskanal für die Befestigungsstange verläuft, sowie einen im Grundkörper gegen die Kraft einer Feder verschiebbar geführten Lochstempel. Am Locherunterteil ist ein Druckhebel schwenkbar gelagert, der zum Niederdrücken der Lochstempel gegen die Federkraft dient. Hierzu ist an der Unterseite des Druckhebels eine Druckstange angebracht, die beim Niederdrücken des Druckhebels die Lochstempel kraftbeaufschlagt. Die Lochsegmente sind verschiebbar auf der Befestigungsstange geführt und jeweils mit einer Rändelschraube versehen. Die Rändelschraube ist so in ein Gewinde im Grundkörper eingeschraubt, dass sie zum Fixieren des Lochsegments an der Befestigungsstange gegen diese anliegend angezogen werden kann. Die Lochsegmente liegen mit ihrer Unterseite auf einer Oberfläche des Unterteils auf. Die Verschiebbarkeit der Lochsegmente auf der Befestigungsstange erlaubt es zum einen, unterschiedliche Lochabstände einzustellen, indem die Abstände der Lochsegmente zueinander verändert werden. Zum anderen wird auch der Austausch der Lochsegmente ermöglicht, um beispielsweise durch Einsatz von dickeren Lochstempeln größere Löcher im Papier zu erhalten. Zum Austausch der Lochsegmente muß die Befestigungsstange aus ihren Lagern entnommen werden.

Beim Fixieren der Lochsegmente auf der Befestigungsstange mittels der Rändelschrauben kann sich das Lochsegment jedoch geringfügig aus der vorgesehenen Position verschieben, was eine genaue Einstellung des Lochbilds erschwert. Schwierigkeiten bereitet auch die von der Bedienperson abhängige Kraft, mit der die Rändelschraube angezogen wird. Wird die Rändelschraube zu schwach angezogen, kann sich das Lochsegment beim Lochen verschieben, wird sie zu stark angezogen, wird oft Werkzeug benötigt, um sie wieder zu lösen. Die Notwendigkeit, die Befestigungsstange zum Austausch der Lochsegmente aus ihren Lagern zu entnehmen, erfordert zudem vom Anwender technisches Geschick. Schließlich kann ein Verschieben der Lochsegmente auf der in den Lagern fest montierten Befestigungsstange schwierig sein, wenn die Befestigungsstange aufgrund von Fertigungstoleranzen zu nahe am Locherunterteil gelagert ist und zwischen den Lochsegmenten und der Oberfläche des Unterteils Reibungskräfte auftreten.

Es ist daher Aufgabe der Erfindung, einen Papierlocher der eingangs genannten Art derart weiterzubilden, dass er leichter handhabbar ist.

Die Aufgabe wird erfindungsgemäß durch ein Lochsegment mit den Merkmalen des Patentanspruchs 1 gelöst. Desweiteren wird die Aufgabe durch einen Papierlocher mit den Merkmalen des Anspruchs 15 gelöst.

Dem erfindungsgemäßen Lochsegment gemäß Anspruch 1 und dem Papierlocher gemäß Anspruch 15 liegt der Gedanke zugrunde, die Austauschbarkeit der Lochsegmente zu erleichtern, indem die Befestigungsstange über den Einführschlitz in den Führungskanal einführbar ist. Durch diese Maßnahme können die Lochsegmente auf die Befestigungsstange aufgesetzt und von dieser entfernt werden, ohne dass diese aus ihren Lagern genommen werden muß. Dabei ist der Einführschlitz zweckmäßig in einer Unterseite des mindestens einen Grundkörpers angeordnet. Zweckmäßig weist dann der Grundkörper den Einführschlitz begrenzend ein Bodenelement zum Untergreifen der Befestigungsstange auf. Das Lochsegment wird auf die Befestigungsstange aufgesetzt, indem diese durch den Einführschlitz in den Führungskanal eingeführt wird. Anschließend wird das Lochsegment so verschoben, dass das Bodenelement die Befestigungsstange untergreift. Durch Anpressen des Druckstücks auf die Befestigungsstange wird diese gegen das Bodenelement gedrückt, und das Lochsegment wird auf der Befestigungsstange festgelegt.

Der vorteilhaften Weiterbildung des Lochsegments gemäß Anspruch 6 liegt der Gedanke zugrunde, dass beim Anpressen des Druckstücks an die Befestigungsstange keine Reibung verursachende Drehbewegung zwischen dem Druckstück und der Befestigungsstange erfolgt. Durch das auf die Betätigungsnocken wirkende Betätigungselement wird das Druckstück in einer translatorischen Bewegung auf die Befestigungsstange gepresst. Das Betätigungselement weist einen Betätigungskörper mit zylinderförmiger Außenkontur auf, dessen Mantelfläche mindestens eine teilweise umlaufende Vertiefung für die Aufnahme des mindestens einen Betätigungsnockens aufweist, wobei die Tiefe der Vertiefung in einer Umfangsrichtung stetig abnimmt. Wird der Betätigungskörper um seine Mittelachse gedreht, wirkt er wie ein Exzenter. Bei einer Drehung in Umfangsrichtung verringert sich die Tiefe der Vertiefung an der Stelle, an der der Betätigungsnocken eingreift, stetig, so dass Druck auf den Betätigungsnocken ausgeübt wird. Wenn sowohl das Betätigungselement als auch das Druckstück aus Polyoxymethylen ausgebildet sind, tritt nur eine geringe Reibung zwischen dem Betätigungskörper und dem Betätigungsnocken auf.

Vorzugsweise weist mindestens einer der Grundkörper oberhalb seines Führungskanals eine zur Außenkontur des Betätigungskörpers komplementäre zylinderförmige Aufnahmekontur auf, die durch mindestens ein Loch zum Durchführen des mindestens einen Betätigungsnockens mit dem Führungskanal verbunden ist. In der Aufnahmekontur ist der Betätigungskörper so gelagert, dass er um seine Mittelachse gedreht werden kann, ohne dass es hierzu einer aufwendigen Aufhängung an der Mittelachse bedarf. Zudem wird das Betätigungselement durch Eingriff des mindestens einen Betätigungsnockens in die mindestens eine Vertiefung in axialer Richtung in der Außenkontur fixiert. Zweckmäßig weist das Betätigungselement einen mit dem Betätigungskörper verbundenen, radial von ihm abstehenden Handhebel auf. Der Handhebel ragt vorteilhaft aus der Aufnahmekontur heraus und ist zum Drehen des Betätigungskörpers zwischen zwei durch Kanten der Aufnahmekontur gebildeten Anschlägen beweglich. Die Kanten legen Endpositionen des Handhebels fest, so dass beim Verdrehen des Betätigungselements bis zum Anschlag von jedem Anwender stets der gleiche Anpressdruck des Druckstücks auf die Befestigungsstange erzielt wird.

Zweckmäßig weist der mindestens eine Führungskanal in seinem oberen Bereich mindestens einen Absatz auf, dem das Druckstück ruht. Das Druckstück ist dann ohne weitere Befestigung unverlierbar im Führungskanal aufgenommen, da nach oben hin der mindestens eine Nocken durch das mindestens eine Loch hindurchgreift, während es nach unten hin auf dem Absatz aufliegt. Die unverlierbare Halterung des Druckstücks im Grundkörper kann zweckmäßig dadurch verbessert werden, dass das Druckstück eine Federzunge aufweist, die an den Grundkörper anliegend das Druckstück auf den mindestens einen Absatz drückt. Vorteilhaft weist das Druckstück an seiner der Befestigungsstange zugewandten Unterseite eine Rinne auf, deren Kontur komplementär zu einem Abschnitt der Außenkontur der Befestigungsstange ist. Beim Anpressen an die Befestigungsstange wird dann das Druckstück so ausgerichtet, dass die Rinne parallel zur Befestigungsstange angeordnet ist. Dies ermöglicht eine präzisere Positionierung des Lochsegments. Vorzugsweise ist das Betätigungselement und/oder das Druckstück einstückig, vorzugsweise als Spritzgussteil, ausgebildet. Beide Bauteile sind dann einfach herzustellen.

Vorteilhaft ist die Befestigungsstange an ihren beiden Enden in je einem Lager im Unterteil gelagert und jedes Lager weist ein starres Auflageelement zum Auflegen der Enden der Befestigungsstange und ein elastisch verformbares Halteelement zum Niederhalten der Enden auf. Dieser vorteilhaften Weiterbildung liegt der Gedanke zugrunde, dass zum Verschieben der Lochsegmente auf der Befestigungsstange diese ein Stück weit angehoben werden kann. Das Anheben erfolgt gegen eine Rückstellkraft des elastisch verformbaren Halteelements. Durch das Anheben der Befestigungsstange werden die Lochsegmente vom Unterteil abgehoben und sind leichter verschiebbar. Dies ist insbesondere dann von Bedeutung, wenn aufgrund von Fertigungstoleranzen bei einzelnen Papierlochern die Befestigungsstange etwas zu nahe am Unterteil angebracht ist. Die Halteelemente sind vorteilhaft an die Befestigungsstange anliegend angeordnet. Dadurch wird die Befestigungsstange auf die starren Auflageelemente gedrückt und in Position gehalten. Die Halteelemente bestehen vorteilhaft aus Weichkunststoff.

Die Grundkörper der Lochsegmente weisen vorzugsweise an ihrer Unterseite jeweils eine ebene Auflagefläche auf, mit der sie auf einer ebenen Oberfläche am Unterteil aufliegen. Dies erleichtert eine genaue Positionierung der Lochsegmente. Gemäß einem besonders rationellen Fertigungsverfahren werden die Grundkörper hergestellt, indem sie von einem Strangpressprofil, vorzugsweise aus Aluminium, abgesägt werden.

Im Folgenden wird die Erfindung anhand eines in der Zeichnung schematisch dargestellten Ausführungsbeispiels näher erläutert. Es zeigen
- Fig. 1: eine perspektivische Ansicht eines Papierlochers;
- Fig. 2: eine Detailansicht des Papierlochers gemäß Fig. 1;
- Fig. 3: eine perspektivische Ansicht eines Lochsegments;
- Fig. 4: einen Schnitt durch das Lochsegment gemäß Fig. 3;
- Fig. 5: eine perspektivische Ansicht eines Druckstücks und
- Fig. 6: eine perspektivische Ansicht eines Betätigungselements.

Ein in Fig. 1 gezeigter Papierlocher 10 weist ein Unterteil 12 auf, in dem zwei Lager 14 angeordnet sind, in denen jeweils ein Ende 16 einer Befestigungsstange 18 gelagert ist. Die Befestigungsstange 18 trägt vier Lochsegmente 20, die jeweils einen durch Absägen von einem Aluminiumstrangpressprofil hergestellten Grundkörper 22 aufweisen (Fig. 3 und 4). Im Grundkörper 22 jedes Lochsegments 20 ist ein Lochstempel 24 zum Lochen von Papier gegen die Kraft einer Feder 26 verschiebbar geführt. Zum Niederdrücken der Lochstempel 24 für das Lochen von Papier ist am Unterteil 12 ein Druckhebel 28 schwenkbar gelagert. Mit dem Druckhebel 28 ist eine in der Zeichnung nicht gezeigte Druckstange verbunden, die beim Niederdrücken des Druckhebels 28 nach unten bewegt wird und alle Lochstempel 24 gleichzeitig beaufschlagt. Quer durch die Grundkörper 22 erstrecken sich Führungskanäle 30, durch die die Befestigungsstange 18 durchgeführt ist. An ihrer Unterseite 32 weisen die Grundkörper 22 jeweils eine ebene Auflagefläche 34 auf, mit der sie auf einer ebenen Oberfläche 36 des Unterteils 12 aufliegen.

Die Lager 14 (Fig. 2) weisen jeweils ein starres Auflageelement 38 auf, auf dem ein Ende 16 der Befestigungsstange 18 aufliegt. Sie weisen desweiteren jeweils ein Halteelement 40 aus Weichkunststoff auf, das an der Befestigungsstange 18 anliegt und diese auf das Auflageelement 38 niederhält. Die Halteelemente 40 sind elastisch kompressibel, so dass die Befestigungsstange 18 gegen die Rückstellkraft der Halteelemente 40 ein Stück weit angehoben werden kann. Dies ermöglicht ein leichteres Verschieben der Lochsegmente 20 auf der Befestigungsstange 18.

Um die Lochsegmente 20 von der Befestigungsstange 18 abnehmen bzw. um sie auf die Befestigungsstange 18 aufsetzen zu können, weisen sie an der Unterseite 32 des Grundkörpers 22 einen Einführschlitz 42 für die Befestigungsstange 18 auf. Der Einführschlitz erstreckt sich in Längsrichtung der Befestigungsstange 18 und ist so breit, dass diese durch ihn hindurchgeführt werden kann. Der Grundkörper 22 weist desweiteren ein mit seinem freien Ende 44 den Einführschlitz auf einer Seite begrenzendes Bodenelement 46 auf, das zum Untergreifen der Befestigungsstange 18 bestimmt ist. Beim Aufsetzen des Lochsegments 20 auf die Befestigungsstange 18 wird diese zunächst durch den Einführschlitz 42 durchgeführt, anschließend wird das Lochsegment 20 nach vorne geschoben, so dass das Bodenelement 46 die Befestigungsstange 18 untergreift.

In seinem oberen, dem Einführschlitz 42 gegenüberliegenden Bereich weist der Führungskanal 30 zwei einander gegenüberliegende Absätze 48 auf. Auf diesen ist ein Druckstück 50 aufgelegt, das der Fixierung des Lochsegments 20 auf der Befestigungsstange 18 dient. Das Druckstück weist an seiner Unterseite eine Rinne 52 auf, deren Oberfläche etwa den gleichen Krümmungsradius hat wie die Befestigungsstange 18 und daher formschlüssig gegen diese angepresst werden kann. Es weist außerdem eine Federzunge 54 auf, die gegen die obere Begrenzungswand 56 des Führungskanals 30 anliegt und durch ihre Federkraft das Druckstück 50 gegen die Absätze 48 drückt. Nach oben stehen vom Druckstück 50 zwei Betätigungsnocken 58 ab, die eine zylindrische Form aufweisen. Die Betätigungsnocken 58 sind durch Löcher 60 in der Begrenzungswand 56 durchgeführt und ragen in eine zylinderförmige Aufnahmekontur 62 hinein.

Zum Niederdrücken der Betätigungsnocken 58 und zum Anpressen des Druckstücks 50 an die Befestigungsstange 18, wodurch diese zwischen dem Druckstück 50 und dem Bodenelement 46 eingeklemmt wird, ist ein Betätigungselement 64 vorgesehen. Dieses weist einen Betätigungskörper 66 mit zylinderförmiger Außenkontur auf, der formschlüssig in die Aufnahmekontur 62 eingesetzt ist. Der Betätigungskörper 66 weist in seiner Mantelfläche zwei teilweise umlaufende Vertiefungen 68 auf, in die die Betätigungsnocken 58 eingreifen. Die Tiefe der Vertiefungen 68 nimmt in Umfangsrichtung des Betätigungskörpers 66 stetig ab, so dass der Betätigungskörper 66 als Exzenter wirkt. Wird er, wie in Fig. 4 dargestellt, im Uhrzeigersinn in der Aufnahmekontur 62 gedreht, so nimmt die Tiefe der Vertiefung 68 an der Stelle, an der der Betätigungsnocken 58 eingreift, ab, so dass der Betätigungsnocken 58 nach unten gedrückt wird. Zwischen zwei die Aufnahmekontur 62 begrenzenden Kanten 70 ragt ein am Betätigungskörper 66 angeformter, radial von ihm abstehender Handhebel 72 aus der Aufnahmekontur 62 heraus. Am Handhebel 72 kann zum Verdrehen des Betätigungskörpers 66 angegriffen werden, wobei er zwischen den Kanten 70, die als Endanschläge wirken, hin und her beweglich ist.

Das Druckstück 50 und das aus Betätigungskörper 66 und Handhebel 72 bestehende Betätigungselement 64 sind jeweils einstückig als Spritzgussteile aus Polyoxymethylen gefertigt.

Zusammenfassend ist folgendes festzuhalten: Die Erfindung betrifft einen Papierlocher 10 mit einem Unterteil 12, mit einer am Unterteil 12 gelagerten Befestigungsstange 18, mit mindestens zwei auf der Befestigungsstange 18 verschiebbar geführten, jeweils einen Grundkörper 22 mit einem Führungskanal 30 für die Befestigungsstange 18 und einen im Grundkörper 22 gegen die Kraft einer Feder 26 verschiebbar geführten Lochstempel 24 aufweisenden Lochsegmenten 20 und mit einem am Unterteil 12 schwenkbar gelagerten Druckhebel 28 zum Niederdrücken der Lochstempel 24 gegen die Federkraft. Erfindungsgemäß ist vorgesehen, dass in mindestens einen der Führungskanäle 30 ein Druckstück 50 eingesetzt ist, das mindestens einen durch eine Begrenzungswand 56 des Führungskanals 30 durchgeführten Betätigungsnocken 58 aufweist, der mittels eines Betätigungselements 64 zum Anpressen des Druckstücks 50 an die Befestigungsstange 18 kraftbeaufschlagbar ist.

## Patentansprüche

1. Lochsegment für einen Papierlocher (10) mit einem einen Führungskanal (30) für eine Befestigungsstange (18) des Papierlochers (10) aufweisenden Grundkörper (22) und einem im Grundkörper (22) gegen die Kraft einer Feder (26) verschiebbar geführten Lochstempel (24), **dadurch gekennzeichnet, dass** der Grundkörper (22) in einer Begrenzungswand des Führungskanals (30) einen Einführschlitz (42) zum Einführen der Befestigungsstange (18) in den Führungskanal (30) aufweist.

2. Lochsegment nach Anspruch 1, **dadurch gekennzeichnet, dass** der Einführschlitz (42) in einer Unterseite (32) des Grundkörpers (22) angeordnet ist.

3. Lochsegment nach Anspruch 2, **dadurch gekennzeichnet, dass** der Grundkörper (22) den Einführschlitz (42) begrenzend ein Bodenelement (46) zum Untergreifen der Befestigungsstange (18) aufweist.

4. Lochsegment nach einem der vorangehenden Ansprüche, **dadurch gekennzeichnet, dass** der Grundkörper (22) an seiner Unterseite (32) eine ebene Auflagefläche (34) aufweist.

5. Lochsegment nach einem der vorangehenden Ansprüche, **dadurch gekennzeichnet, dass** der Grundkörper (22) durch Absägen von einem Strangpressprofil, vorzugsweise aus Aluminium, hergestellt ist.

6. Lochsegment nach einem der vorangehenden Ansprüche, **dadurch gekennzeichnet, dass** in den Führungskanal (30) ein Druckstück (50) eingesetzt ist, das mindestens einen durch eine Begrenzungswand (56) des Führungskanals (30) durchgeführten Betätigungsnocken (58) aufweist, der mittels eines Betätigungselements (64) zum Anpressen des Druckstücks (50) an die Befestigungsstange (18) kraftbeaufschlagbar ist.

7. Lochsegment nach Anspruch 6, **dadurch gekennzeichnet, dass** das Betätigungselement (64) einen Betätigungskörper (66) mit zylinderförmiger Außenkontur aufweist, dessen Mantelfläche mindestens eine teilweise umlaufende Vertiefung (68) für die Aufnahme des mindestens einen Betätigungsnockens (58) aufweist, wobei die Tiefe der Vertiefung (68) in einer Umfangsrichtung stetig abnimmt.

8. Lochsegment nach Anspruch 7, **dadurch gekennzeichnet, dass** der Grundkörper (22) oberhalb des Führungskanals (30) eine zur Außenkontur des Betätigungskörpers (66) komplementäre zylinderförmige Aufnahmekontur (62) aufweist, die durch mindestens ein Loch (60) zum Durchführen des mindestens einen Betätigungsnockens (58) mit dem Führungskanal (30) verbunden ist.

9. Lochsegment nach Anspruch 7 oder 8, **dadurch gekennzeichnet, dass** das Betätigungselement (64) einen mit dem Betätigungskörper (66) verbundenen, radial von ihm abstehenden Handhebel (72) aufweist.

10. Lochsegment nach Anspruch 9, **dadurch gekennzeichnet, dass** der Handhebel (72) aus der Aufnahmekontur (62) herausragt und zum Drehen des Betätigungskörpers (66) zwischen zwei durch Kanten (70) der Aufnahmekontur (62) gebildeten Anschlägen beweglich ist.

11. Lochsegment nach einem der Ansprüche 6 bis 10, **dadurch gekennzeichnet, dass** der Führungskanal (30) in seinem oberen Bereich mindestens einen Absatz (48) aufweist, auf dem das Druckstück (50) ruht.

12. Lochsegment nach Anspruch 11, **dadurch gekennzeichnet, dass** das Druckstück (50) eine Federzunge (54) aufweist, die an den Grundkörper (22) anliegend das Druckstück (50) auf den mindestens einen Absatz (48) drückt.

13. Lochsegment nach einem der Ansprüche 6 bis 12, **dadurch gekennzeichnet, dass** das Druckstück (50) an seiner Unterseite eine Rinne (52) aufweist, deren Kontur komplementär zu einem Abschnitt der Außenkontur der Befestigungsstange (18) ist.

14. Lochsegment nach einem der Ansprüche 6 bis 13, **dadurch gekennzeichnet, dass** das Betätigungselement (64) und/oder das Druckstück (50) einstückig, vorzugsweise als Spritzgussteil aus Polyoxymethylen ausgebildet ist.

15. Papierlocher mit einem Unterteil (12), mit einer am Unterteil (12) gelagerten Befestigungsstange (18), mit mindestens zwei auf der Befestigungsstange (18) verschiebbar geführten, jeweils einen gegen die Kraft einer Feder (26) verschiebbar geführten Lochstempel (24) aufweisenden Lochsegmenten (20) und mit einem am Unterteil (12) schwenkbar gelagerten Druckhebel (28) zum Niederdrücken der Lochstempel (24) gegen die Federkraft, **dadurch gekennzeichnet, dass** mindestens eines der Lochsegmente (20) ein Lochsegment (20) gemäß einem der vorangehenden Ansprüche ist und dass sich der Einführschlitz (42) in Längsrichtung der Befestigungsstange (18) erstreckt.

16. Papierlocher nach Anspruch 15, **dadurch gekennzeichnet, dass** die Befestigungsstange (18) an ihren beiden Enden (16) in je einem Lager (14) im Unterteil (12) gelagert ist, und dass jedes Lager (14) ein starres Auflageelement (38) zum Auflegen der Enden (16) der Befestigungsstange (18) und ein elastisch verformbares Halteelement (40) zum Niederhalten der Enden (16) aufweist.

17. Papierlocher nach Anspruch 16, **dadurch gekennzeichnet, dass** die Halteelemente (40) an die Befestigungsstange (18) anliegend angeordnet sind.

18. Papierlocher nach einem der Ansprüche 16 oder 17, **dadurch gekennzeichnet, dass** die Halteelemente (40) aus Weichkunststoff bestehen.

19. Papierlocher nach einem der Ansprüche 15 bis 18, **dadurch gekennzeichnet, dass** die Grundkörper (22) an ihrer Unterseite (32) jeweils eine ebene Auflagefläche (34) aufweisen, mit der sie auf einer ebenen Oberfläche (36) am Unterteil (12) aufliegen.

## Claims

1. Punch segment for a paper hole puncher (10) having a base body (22), which has a guide channel (30) for a fastening bar (18) of the paper hole puncher (10), and having a punching die (24) movably guided in the base body (22) against the force of a spring (26), **characterised in that** the base body (22) has an insert slot (42) in a boundary wall of the guide channel (30) for inserting the fastening bar (18) into the guide channel (30).

2. Punch segment according to Claim 1, **characterised in that** the insert slot (42) is arranged in an underside (32) of the base body (22).

3. Punch segment according to Claim 2, **characterised in that** the base body (22) has a base element (46) delimiting the insert slot (42) for gripping the fastening bar (18) from underneath.

4. Punch segment according to any one of the preceding claims, **characterised in that** the base body (22) on its underside (32) has a flat supporting surface (34).

5. Punch segment according to any one of the preceding claims, **characterised in that** the base body (22) is produced by being sawed off from an extruded section, preferably made from aluminium.

6. Punch segment according to any one of the preceding claims, **characterised in that** a pressure piece (50) is inserted into the guide channel (30), which has at least one actuating stud (58) conducted through a boundary wall (56) of the guide channel (30), which actuating stud (58) can be subjected to a force by means of an actuating element (64) for pressing the pressure piece (50) onto the fastening bar (18).

7. Punch segment according to Claim 6, **characterised in that** the actuating element (64) has an actuating body (66) with a cylindrical outer contour, the lateral area of which has at least one partially circumferential hollow (68) for receiving the at least one actuating stud (58), wherein the depth of the hollow (68) steadily decreases in a circumferential direction.

8. Punch segment according to Claim 7, **characterised in that** the base body (22) above the guide channel (30) has a cylindrical receiving contour (62), complementary to the outer contour of the actuating body (66), which is connected to the guide channel (30) by at least one hole (60) for conducting the at least one actuating stud (58) through.

9. Punch segment according to Claim 7 or 8, **characterised in that** the actuating element (64) has a hand lever (72) connected to the actuating body (66) and radially sticking out from it.

10. Punch segment according to Claim 9, **characterised in that** the hand lever (72) projects from the receiving contour (62) and can be moved to turn the actuating body (66) between two stops formed by edges (70) of the receiving contour (62).

11. Punch segment according to any one of Claims 6 to 10, **characterised in that** the guide channel (30) has at least one ledge (48) in its upper region, on which the pressure piece (50) rests.

12. Punch segment according to Claim 11, **characterised in that** the pressure piece (50) has a spring tongue (54) which adjacent to the base body (22) presses the pressure piece (50) onto the at least one ledge (48).

13. Punch segment according to any one of Claims 6 to 12, **characterised in that** the pressure piece (50) has a groove (52) on its underside, the contour of which is complementary to a section of the outer contour of the fastening bar (18).

14. Punch segment according to any one of Claims 6 to 13, **characterised in that** the actuating element (64) and/or the pressure piece (50) is/are formed as one piece, preferably as an injection moulded part made of polyoxymethylene.

15. Paper hole puncher having a lower part (12), having a fastening bar (18) mounted on the lower part (12), having at least two punch segments (20), movably guided on the fastening bar (18), which in each case have a punching die (24) movably guided against the force of a spring (26), and having a pressure lever (28) pivotably mounted on the lower part (12) for depressing the punching dies (24) against the spring force, **characterised in that** at least one of the punch segments (20) is a punch segment (20) according to any one of the preceding claims, and **in that** the insert slot (42) extends in the longitudinal direction of the fastening bar (18).

16. Paper hole puncher according to Claim 15, **characterised in that** the fastening bar (18) is mounted at both of its ends (16) in a respective bearing (14) in the lower part (12), and **in that** each bearing (14) has a solid supporting element (38) for supporting the ends (16) of the fastening bar (18) and a resilient, deformable retaining element (40) for holding down the ends (16).

17. Paper hole puncher according to Claim 16, **characterised in that** the retaining elements (40) are arranged adjacent to the fastening bar (18).

18. Paper hole puncher according to either of Claims 16 and 17, **characterised in that** the retaining elements (40) consist of soft plastic.

19. Paper hole puncher according to any one of Claims 15 to 18, **characterised in that** the base bodies (22) on their undersides (32) in each case have a flat supporting surface (34) with which they lie on a flat surface (36) on the lower part (12).

## Revendications

1. Segment de perforation équipant un perforateur de papier (10), comprenant un corps de base (22) muni d'un canal (30) de guidage d'une réglette (18) de fixation dudit perforateur de papier (10), et un poinçon perforateur (24) guidé à coulissement, dans ledit corps de base (22), en opposition à la force d'un ressort (26), **caractérisé par le fait que** ledit corps de base (22) présente, dans une paroi de délimitation du canal de guidage (30), une fente d'introduction (42) destinée à l'insertion de la réglette de fixation (18) dans ledit canal de guidage (30).

2. Segment de perforation selon la revendication 1, **caractérisé par le fait que** la fente d'introduction (42) est pratiquée dans une face inférieure (32) du corps de base (22).

3. Segment de perforation selon la revendication 2, **caractérisé par le fait que** le corps de base (22) offre un élément de fond (46) délimitant la fente d'introduction (42) et conçu pour venir emprisonner la réglette de fixation (18) par-dessous.

4. Segment de perforation selon l'une des revendications précédentes, **caractérisé par le fait que** le corps de base (22) est pourvu, à sa face inférieure (32), d'une surface d'appui (34) de configuration plane.

5. Segment de perforation selon l'une des revendications précédentes, **caractérisé par le fait que** le corps de base (22) est produit en étant débité à partir d'un profilé extrudé, de préférence en aluminium.

6. Segment de perforation selon l'une des revendications précédentes, **caractérisé par le fait qu'**une pièce de pression (50), insérée dans le canal de guidage (30), est dotée d'au moins une came d'actionnement (58) qui est engagée à travers une paroi (56) de délimitation dudit canal de guidage (30) et à laquelle une force peut être appliquée, au moyen d'un élément d'actionnement (64), en vue de plaquer ladite pièce de pression (50) contre la réglette de fixation (18).

7. Segment de perforation selon la revendication 6, **caractérisé par le fait que** l'élément d'actionnement (64) offre un corps d'actionnement (66) muni d'un profil extérieur cylindrique, dont la surface de l'enveloppe comporte au moins un renfoncement (68) partiellement périphérique, destiné à recevoir la came d'actionnement (58) prévue au minimum, la profondeur dudit renfoncement (68) décroissant en continu dans une direction périphérique.

8. Segment de perforation selon la revendication 7, **caractérisé par le fait que** le corps de base (22) présente, au-dessus du canal de guidage (30), un profil cylindrique de réception (62) qui est complémentaire du profil extérieur du corps d'actionnement (66), et est relié audit canal de guidage (30) par l'intermédiaire d'au moins un trou (60) dévolu au passage de la came d'actionnement (58) prévue au minimum.

9. Segment de perforation selon la revendication 7 ou 8, **caractérisé par le fait que** l'élément d'actionnement (64) offre un levier manuel (72) relié au corps d'actionnement (66), au-delà duquel il fait saillie radialement.

10. Segment de perforation selon la revendication 9, **caractérisé par le fait que** le levier manuel (72) dépasse au-delà du profil de réception (62) et est mobile, en vue de faire tourner le corps d'actionnement (66), entre deux butées matérialisées par des arêtes (70) dudit profil de réception (62).

11. Segment de perforation selon l'une des revendications 6 à 10, **caractérisé par le fait que** le canal de guidage (30) est muni, dans sa région supérieure, d'au moins un gradin (48) sur lequel la pièce de pression (50) repose.

12. Segment de perforation selon la revendication 11, **caractérisé par le fait que** la pièce de pression (50) offre une languette élastique (54) en applique contre le corps de base (22) et plaquant ladite pièce de pression (50) contre le gradin (48) prévu au minimum.

13. Segment de perforation selon l'une des revendications 6 à 12, **caractérisé par le fait que** la pièce de pression (50) est dotée, à sa face inférieure, d'un sillon (52) dont le profil est complémentaire d'un tronçon du profil extérieur de la réglette de fixation (18).

14. Segment de perforation selon l'une des revendications 6 à 13, **caractérisé par le fait que** l'élément d'actionnement (64) et/ou la pièce de pression (50) est (sont) de réalisation monobloc revêtant, de préférence, la forme d'une pièce venue de coulée par injection en polyoxyméthylène.

15. Perforateur de papier comprenant une partie inférieure (12) ; une réglette de fixation (18) montée sur ladite partie inférieure (12) ; au moins deux segments de perforation (20), guidés à coulissement sur ladite réglette de fixation (18) et respectivement pourvus d'un poinçon perforateur (24) guidé à coulissement, en opposition à la force d'un ressort (26) ; et une manette de pression (28) montée à pivotement sur ladite partie inférieure (12) et destinée à l'abaissement des poinçons perforateurs (24), en opposition à la force dudit ressort, **caractérisé par le fait qu'**au moins l'un desdits segments de perforation (20) est un segment de perforation (20) conforme à l'une des revendications précédentes ; et **par le fait que** la fente d'introduction (42) s'étend dans la direction longitudinale de ladite réglette de fixation (18).

16. Perforateur de papier selon la revendication 15, **caractérisé par le fait que** la réglette de fixation (18) est montée, par ses deux extrémités (16), dans un palier respectif (14) situé dans la partie inférieure (12) ; et **par le fait que** chaque palier (14) comprend un élément rigide d'appui (38), conçu pour offrir un appui auxdites extrémités (16) de ladite réglette de fixation (18), et un élément de retenue (40) élastiquement déformable, destiné à maintenir lesdites extrémités (16) en position basse.

17. Perforateur de papier selon la revendication 16, **caractérisé par le fait que** les éléments de retenue (40) sont agencés en applique contre la réglette de fixation (18).

18. Perforateur de papier selon l'une des revendications 16 ou 17, **caractérisé par le fait que** les éléments de retenue (40) sont constitués d'une matière plastique tendre.

19. Perforateur de papier selon l'une des revendications 15 à 18, **caractérisé par le fait que** les corps de base (22) sont respectivement pourvus, à leur face inférieure (32), d'une surface d'appui (34) de configuration plane par laquelle ils reposent sur une surface (36) de configuration plane, située sur la partie inférieure (12).
